# EUROPÄISCHE PATENTSCHRIFT

(11) **EP 0 595 214 B1**
(45) Veröffentlichungstag und Bekanntmachung des Hinweises auf die Patenterteilung: **14.01.1998**
(21) Anmeldenummer: 93117125.0
(22) Anmeldetag: 22.10.1993
(51) Int. Cl.: E21B 10/44

(54) **Gesteinsbohrer**
Rock drill
Foret à roche

(30) Priorität: 29.10.1992 DE 4236553
(43) Veröffentlichungstag der Anmeldung: 04.05.1994
(73) Patentinhaber: Hawera Probst GmbH + Co., 88212 Ravensburg (DE); ROBERT BOSCH GmbH, 70469 Stuttgart (DE)
(72) Erfinder: Moser, Bernhard, D-88361 Altshausen (DE); Haussmann, August, D-88213 Oberzell (DE); Mütschele, Hans Ulrich, D-70597 Stuttgart (DE); Schindler, Harald, D-70619 Stuttgart (DE); Meyen, Hans-Peter, Dr., D-70794 Filderstadt (DE)
(74) Vertreter: Patentanwälte Eisele, Otten & Roth

(56) Entgegenhaltungen:
- EP-A- 0 334 806
- EP-A- 0 470 045
- DE-A- 3 540 355
- DE-A- 3 614 010
- DE-A- 3 919 264
- DE-C- 2 756 990
- GB-A- 2 212 091

## Beschreibung

Die Erfindung betrifft einen Gesteinsbohrer nach dem Oberbegriff des Anspruchs 1.

### Stand der Technik:

Bohrwerkzeuge zur Herstellung von Durchbrüchen sind aus der EP-0 347 601 A1 (Hawera) mit dort weiterhin angegebenen Literaturstellen bekannt geworden.

Insbesondere aus der DE-27 56 990 C2 (Krupp) sowie der DE-28 56 205 A1 (HILTI) sind Bohrwerkzeuge für die Gesteinsbearbeitung bekannt geworden, bei welchen die radial angeordneten Schneidflügel sich axial erstreckende äußere Schneidflügelränder aufweisen, die mit Hartmetallstiften bestückt sind, wobei zwischen den radial außenliegenden Schneidflügelrändern und der zentrischen Zentrierspitze ebene Vertiefungen vorgesehen sind, die ebenfalls mit Hartmetallstiften bestückt sind. Demgegenüber sind die Bohrwerkzeuge gemäß der eingangs erwähnten EP 0 347 601 A1 sowie dem deutschen Gebrauchsmuster GM-81 04 116 (Bosch, Fig. 5) oder der DE 36 14 010 A1 (Krupp) an ihrer Stirnseite mit weitgehend ebenen Schneidflügeln ausgebildet.

Den bekannten Bohrwerkzeugen, insbesondere zur Herstellungen von Durchbrüchen in Beton oder Mauerwerk, die auch als Durchbruchbohrer bezeichnet werden, liegt das Prinzip zugrunde, daß das Gesteinsmaterial durch die Schlagwirkung eines schweren Bohrhammers zertrümmert wird, wobei die Hartmetallschneiden ähnlich wie Spitzmeißel eine Sprengwirkung im spröden Material bewirken. Sofern nur der radial äußere, axial hervorstehende Randbereich des Bohrwerkzeugs gemäß der DE-27 56 990 C2 (Krupp) oder der DE-28 56 205 A1 (HILTI) wirkt, wird das Steinmaterial topfförmig abgetragen, wobei der radial innenliegende Bereich aufgrund der Sprödigkeit des Materials ebenfalls wegbricht. Die axial hervorstehenden Wandbereiche führen zu einer erhöhten Spitzmeißelwirkung und damit zu einem erhöhten Abtrag. Der axial zurückgesetzte, innenliegende Bereich der Schneidflügel ist bei den bekannten Bohrwerkzeugen ebenfalls mit Hartmetallstiften besetzt. Diese dienen jedoch nicht in erster Linie zum Materialabtrag, sondern zur Zerkleinerung des bereits weggebrochenen Materials.

Eine topfförmige Ausbildung der Bohrkrone mit axial vorstehenden Rändern hat zwar den Vorteil einer erhöhten Flächenpressung und damit einer erhöhten Bohrleistung, da die axial zurückversetzten Vertiefungen nicht oder nur unwesentlich zum Abtrag des Gesteins beitragen. Hierbei tritt jedoch der Umstand ein, daß das von den axial vorstehenden Ringsegmenten abgetragene und zum Teil zerkleinerte Bohrmehl auf der Stirnfläche der Schneidflügel zu liegen kommt, bevor es durch die zwischen den Schneidflügeln vorgesehenen Austragsöffnungen in die Bohrmehlnuten bzw. in die Förderwendel abgeführt wird. Dies kann dazu führen, daß das Bohrwerkzeug in diesen weitestgehend ebenen stirnseitigen Bereichen der Schneidflügel quasi auf einem Bohrmehlpolster aufsitzt, was zu einer gewissen Dämpfung der Schlagwirkung und damit zu einer Reduzierung des Bohrfortschritts führt. Dies gilt insbesondere für eine größere stirnseitige zurückversetzte Fläche, wie dies in der eingangs erwähnten Literatur gezeigt ist.

Die bekannten Werkzeuge weisen in aller Regel einen Bohrkopf auf, dem sich keine hiermit einstückig verbundene Förderwendel anschließt. Vielmehr werden gemäß der Darstellung in der EP 0 347 601 A1 (Hawera) auf den glatten Bohrschaft aufsetzbare zusätzliche Förderwendeln für den Bohrmehltransport verwendet. Diese zusätzlichen Förderwendeln insbesondere aus Kunststoff unterliegen einem erhöhten Verschleiß und können insbesondere nicht zur Verfestigung des Bohrwerkzeugs insgesamt beitragen.

Von der Firma Westa ist ein Bohrwerkzeug bekannt geworden, dessen Bohrkopf vier kreuzförmig angeordnete, radial verlaufende Schneidflügel aufweist, die mit Hartmetallplatten besetzt sind. Diese Bohrkrone ist einstückig mit einer doppelgängigen Förderwendel verbunden, deren bohrerkopfseitigen Enden in einer achsparallelen Fläche der beiden sich gegenüberliegenden Schneidflügel auslaufen, so daß diese beiden Schneidflügel sehr globig ausgebildet sind, während die beiden rechtwinklig hierzu angeordneten weiteren Schneidflügel durch die jeweilige Förderwendel stark unterschnitten sind.

Aus den Druckschriften DE 35 40 355 A1 (DUSS) sowie DE 39 19 264 A1 (DUSS) sind Durchbruchbohrer bekannt geworden, die im Kopfbereich Einschnürungen oder Ausnehmungen mit halbkreisförmigem Querschnitt aufweisen, die zur Massenverringerung des Bohrerkopfes dienen.

Weiterhin ist aus der den Oberbegriff des Anspruchs 1 bildenden DE-U 90 02 460 (Fa. Drebo) ein "Kronenbohrer" bekannt geworden, der einen Bohrkopf mit zwei Schneidflügeln mit dazwischenliegenden Bohrmehlausläufen zu einer hiermit einstückig verbundenen Doppel-Förderwendel aufweist. Dabei endet der jeweilige Förderwendelauslauf in der gesamten radialen Breite des jeweiligen Schneidflügels, so daß der Bohrkopf sehr unsymmetrisch und klobig aufgebaut ist und die Schneidflügel eine sehr unterschiedliche Materialunterstützung durch die Förderwendel aufweisen.

### Vorteile der Erfindung:

Der erfindungsgemäße Gesteinsbohrer mit den kennzeichnenden Merkmalen des Anspruchs 1 hat demgegenüber den Vorteil, daß ein Bohrwerkzeug geschaffen wird, welches gegenüber den bekannten Bohrwerkzeugen in mehrfacher Hinsicht optimiert und verbessert wurde. Dabei wird insbesondere ein für ein einstückiges Werkzeug akzeptables geringes Gewicht trotz einteiliger Bauweise erzielt, sowie ein robustes Werkzeug mit einfacher Handhabung. Durch die besondere Formgebung des Bohrkopfes in Verbindung mit einer einstückig hiermit fortlaufenden Förderwendel werden hohe Bohrleistungen sowohl im Neu- als auch im Gebrauchtzustand und damit eine lange Lebensdauer erreicht.

Der Erfindung liegt die Aufgabe zugrunde, die vorteilhaften Eigenschaften eines Bohrwerkzeugs der einleitend bezeichneten Art, d.h. einer Bohrkrone wie sie beispielsweise in der DE-28 56 205 A1 der DE 27 56 990 C2 oder der DE-U 90 02 460 gezeigt ist, dahingehend zu verbessern, daß eine erhöhte Bohrleistung erzielt werden kann. Dabei geht die Erfindung von einem Werkzeug aus, bei welchem die Förderwendel einteilig mit dem Bohrkopf verbunden ist. Hierdurch wird der Verschleiß der Bohrerwendel reduziert und damit die Standzeiten erheblich verbessert. Ein Bohrkopf mit einstückig hiermit verbundener Förderwendel hat zwar den Nachteil, daß aufgrund des Auslaufes der Förderwendel in den Bohrkopf ein sehr globiges Werkzeug im Bereich des Bohrkopfes gebildet wird. Ist die Ausbildung der einzelnen Schneidflügel aufgrund dieser einstückigen Bauweise sehr unterschiedlich, d.h. sehr asymmetrisch, so entstehen in den einzelnen Schneidflügeln sehr unterschiedliche Spannungsverhältnisse, die häufig zu einem vorzeitigen Bruch der Schneidflügel führen. Beispielsweise verhält sich ein durch eine Förderwendel unterstützter Schneidflügel in seinem Schwingungsverhalten völlig anders, als ein frei über einer Förderwendelnut auskragender Schneidflügel. Eine symmetrische Anordnung des Bohrkopfes wie es beispielsweise die DE-OS-28 56 205 (Hilti) oder die DE 36 14 010 A1 (Krupp) zeigen, ist mit einer einstückig mit dem Bohrkopf verbundenen Förderwendel nicht bekannt.

Hier setzt die Erfindung dahingehend ein, daß ein Bohrwerkzeug mit einem Bohrkopf geschaffen wird, bei welcher der Bohrkopf trotz einstückiger Verbindung mit einer Förderwendel eine möglichst symmetrische und glockenförmige Außenkontur beibehält, wie dies prinzipiell in dem genannten Stand der Technik (HILTI), jedoch dort ohne Förderwendel gezeigt ist. Dies kann im Zusammenhang mit einer einstückig integrierten Förderwendel dadurch erreicht werden, daß der Auslaufbereich am bohrerkopfseitigen Ende der Förderwendel und speziell der daran folgende Wandungsabschnitt am Bohrerkopf derart geformt ist, daß nicht nur eine zylindrische Außenkontur mit Förderwendelaußendurchmesser in diesem Bohrerkopfabschnitt, sondern ein harmonischer Übergang von der Förderwendel in den Bohrkopf erzielt wird. Dies wird durch eine konkave Einschnürung des sich dem Auslauf der Förderwendel anschließenden Bereichs des Bohrkopfes erreicht. Der Bohrkopf ist demnach in seiner äußeren Kontur oder Mantelfläche weitgehend symmetrisch abgerundet und insbesondere glockenförmig aufgebaut, wobei der Auslauf der Förderwendel in diese Bereiche integriert ist.

Hierdurch ergibt sich ein äußerst symmetrischer Aufbau des Bohrkopfes mit seinen Flügeln, was zu einem nahezu gleichen Schwingungsverhalten jedes einzelnen Flügels führt. Versuche haben ergeben, daß die Standzeiten eines solchen Bohrwerkzeugs auch bei erhöhter Belastung wesentlich größer sind als bei einem Bohrerkopf, dessen Flügel aufgrund des Auslaufes einer Bohrerwendel sehr unterschiedlich materialunterstützt sind. Das Schwingungsverhalten des gesamten Bohrwerkzeugs wird daher entscheidend verbessert, was die Verschleißanfälligkeit mindert. Das erfindungsgemäße Bohrwerkzeug hat demnach zum Ziel, einen möglichst symmetrischen und insbesondere glockenförmigen Bohrkopf zu schaffen, bei welchem der Übergang von der Förderwendel in dem Bohrkopf derart ausgeführt ist, daß eine etwa glockenförmige Außenkontur des Bohrkopfes weitgehend erhalten bleibt. Dies wird durch entsprechende Taillierung bzw. konkaven Ausbildungen des dem Förderwendelauslaufs nachfolgenden Bohrkopfbereiches erzielt. Durch diese Maßnahmen wird ein Bohrwerkzeug geschaffen, welches höchste Beanspruchungen genügt, ohne daß Spannungsspitzen und damit eine Bruchgefahr im Bohrkopf auftreten. Gleichermaßen trägt die Förderwendel mit ihrer Führung zu hohen Bohrleistungen und hohen Standzeiten bei.

Das Ziel eines möglichst symmetrischen Aufbaus des Bohrkopfes mit einem harmonischen Übergang der Doppelförderwendel hat beim erfindungsgemäßen Bohrwerkzeug zur Folge, daß optimale Schwingungsverhältnisse im Bohrwerkzeug geschaffen werden.

Gemäß einer vorteilhaften Weiterbildung der Erfindung ist es vorgesehen, daß auch der Übergang von der Förderwendel in den Schaftbereich wiederum harmonisch ohne wesentliche Querschnittssprünge erfolgt, indem ein bogenförmiger Übergang des Auslaufs der Förderwendel in den Bohrerschaft vorgesehen ist. Durch große Radien beim Übergang des Bohrerschaftes in den Einlaufbereich der Förderwendel werden Spannungsspitzen in diesen Bereichen möglichst vermieden.

In konsequenter Weiterbildung der Erfindung ist es vorgesehen, daß auch der gesamte Bohrerschaft möglichst wenig Querschnittssprünge aufweist, die zu Spannungsspitzen führen. Insbesondere bei größeren Bohrwerkzeugen mit Bohrerdurchmessern von beispielsweise 65 oder 80 mm ist der Bohrerschaft im Bereich des Wendeleinlaufs wesentlich stärker, als an seinem Einspannende. Dieser Durchmesserübergang wird beim erfindungsgemäßen Werkzeug durch konische Schaftbereiche ausgeführt, wobei erfindungsgemäß zwischen den konischen Bereichen zylindrische Bereiche vorgesehen sind, an welchen der Bohrerschaft zwecks Bearbeitung leicht in ein Backenfutter eingespannt werden kann. Hierdurch kann ein langer Bohrerschaft, dessen Länge 300 mm und mehr aufweisen kann, mittels eines Reibschweißverfahrens oder dergleichen mit der Förderwendel verbunden werden. Das Ausrichten des Schaftes kann durch die Einspannung des zum Teil konischen Schaftes an den zylindrischen Schaftabschnitten erfolgen.

Weitere vorteilhafte Ausgestaltungen sind in den weiteren Unteransprüchen angegeben.

Besonders vorteilhaft ist die Ausbildung des Gesteinsbohrers dahingehend, daß der Bohrkopf vier von Durchbrüchen oder Auskehlungen unterbrochene Ringsegmente aufweist, wie dies prinzipiell aus der DE 28 56 205 mit drei Ringsegmenten bekannt ist.

Die Ringsegmente werden jedoch erfindungsgemäß in ihrem stirnseitigen Bereich dachförmig oder V-förmig ausgebildet, so daß der gegenüber der Bohrerlängsachse schräg angesetzte Schneidstiftbesatz auf den beiden Flanken der dachförmigen Ausbildung aufsetzbar sind. Hierdurch erfolgt eine optimale stirnseitige Krafteinleitung auf das Gesteinsgut.

Vorteilhaft ist weiterhin, daß durch die im Bereich des Förderwendelauslaufes taillierte Ausbildung des Bohrkopfes auch Gewicht eingespart wird, wodurch die Bruchsicherheit aufgrund der Vermeidung von Spannungsspitzen erhöht wird.

Der Außendurchmesser des Bohrkopfes wird zweckmäßigerweise größer gewählt als der Außendurchmesser der Förderwendel, um ein Verkanten des Werkzeugs zu vermeiden, wobei dennoch eine optimale Längsführung erhalten bleibt.

Die Förderwendel wird zweckmäßigerweise nur so lang hergestellt, wie dies unbedingt für den Abtransport von Bohrmehl erforderlich ist. Zweckmäßigerweise wird die Länge der Förderwendel wenigstens doppelt so groß wie der Bohrkopfdurchmesser gewählt, um eine ausreichende Bohrkopfabstützung und Bohrmehlabtransport zu erzielen.

Der topfförmige Bohrkopf weist einen Schneidflügelboden auf, der im Querschnitt jeweils zwischen dem radial außenliegenden Randsegment und der zentrisch angeordneten Zentrierspitze bogenförmig oder kreisförmig ausgebildet ist. Dies hat den Vorteil, daß an keiner Stelle eine hohe Flächenpressung auf ebene Flächen vorhanden ist.

Der bogenförmige oder kreisförmige Boden der Schneidflügel weist darüberhinaus einen an sich bekannten Schneidstiftbesatz auf, der jedoch zum einen unmittelbar neben einer radialen Auskehlung, zum anderen mittig auf einem Schneidflügel angeordnet ist. Durch den radialen Versatz dieser Schneidstifte sowie der Anordnung auf dem im Querschnitt kreisförmigen Boden ergibt sich ein optimaler Bohrmehlaustrag aus diesem zurückversetzten bogenförmigen Teil der Schneidflügel. Die zwischen den Ringsegmenten vorhandenen Aussparungen oder Auskehlungen ragen möglichst weit in das Zentrum des Bohrkopfes hinein, um möglichst einfach das dort sich sammelnde Bohrmehl in die Bohrmehlnuten der Förderwendel abzutransportieren. Im Bereich des Auslaufes der Förderwendel ist hierfür die Auskehlung schräg angeordnet, um in die dort radial außenliegende Förderwendel zu führen.

Weitere Einzelheiten der Erfindung sind in den Zeichnungen dargestellt und in der nachfolgenden Beschreibung unter Angabe weiterer Vorteile näher erläutert. Es zeigen
- Fig. 1: eine Seitenansicht des Bohrwerkzeugs mit einteiliger Doppelförderwendel,
- Fig. 1a: eine Seitenansicht (Drehung um 90°) des Bohrwerkzeugs nach Fig. 1 mit einem Teilschnitt durch den Bohrkopf,
- Fig. 1b: eine Draufsicht auf das Bohrwerkzeug gemäß Fig. 1
- Fig. 2a bis 2c: eine vergrößerte Darstellung des Bohrkopfes mit Teilschnitten,
- Fig. 3a, 3b: eine Ansicht des Bohrwerkzeuges nach Fig. 1 (Fig. 3a) mit einer Ansicht des Förderwendeleinlaufes (Fig. 3b),
- Fig. 4: ein Bohrwerkzeug mit konisch/zylindrischem Schaft und
- Fig. 4a: eine nähere Darstellung des Schaftes nach Fig. 4.

### Beschreibung eines Ausführungsbeispiels:

Der prinzipielle Aufbau eines Bohrwerkzeugs der gattungsgemäßen Art, d.h. einer Bohrkrone zur Herstellung von Durchbrüchen in Beton oder Mauerwerk, ist in den eingangs bezeichneten Literaturstellen näher erläutert. Hierzu wird insbesondere auf den Inhalt der DE 28 56 205 (HILTI) verwiesen.

Das in Fig. 1, 1a in zwei Seitenansichten sowie in Fig. 1b in Draufsicht dargestellte Bohrwerkzeug 1 besteht aus einem Bohrerschaft 2 und einem Bohrkopf 3, der im weiteren auch "Kreuzbohrkopf" genannt wird. Zwischen dem Bohrkopf 3 und dem Bohrerschaft 2 befindet sich eine einteilig mit diesem verbundene Förderwendel 4, die als Doppelwendel oder zweigängige Wendel mit den Wendeln 4', 4'' ausgebildet ist.

Der Bohrkopf 3 des Bohrwerkzeugs weist eine zentrische Bohrkopf spitze 5 auf, die mit einem dachförmigen Hartmetallschneidelement 6 bestückt ist. Gemäß der Darstellung in Fig. 1b, weist der Gesteinsbohrer 1 zur Bildung einer Bohrkrone 4 sich radial erstreckende Schneidflügel 7 bis 10 auf, die durch Aussparungen oder Auskehlungen 11, 11' bzw. 12, 12' getrennt oder unterbrochen sind.

Die Darstellung nach Fig. 1a ergibt sich aus der Seitenansicht der Fig. 1 bzw. 1b aus der Blickrichtung des Pfeils 13 in Fig. 1b.

In der Darstellung nach Fig. 1, 1b endet die erste Förderwendel 4' einer Doppelförderwendel 4', 4'' im Bereich der Aussparung 11 entlang der Kante 17, wobei der, der Förderwendel 4' nachfolgende Bereich 14 den darüberliegenden Schneidflügel 9 materialmäßig unterstützt, wodurch dieser in gewissem Umfang materialverstärkt ist. Demgegenüber ist der in Fig. 1, 1b dargestellte linke Schneidflügel 10 aufgrund der darunterliegenden Förderwendel 4' materialmäßig nicht unterstützt, so daß der Bohrkopf in diesem Bereich mit seiner Außenkontur V-förmig oder glockenförmig ausgebildet ist. Den in seinem Längsquerschnitt schlanken Flügel 10 würde demzufolge ein sehr materialstarker Schneidflügel 9 folgen. Die gleichen Verhältnisse liegen bei den beiden übrigen Schneidflügeln 7, 8 vor.

Um nun dem Bohrkopf insgesamt einen symmetrischen und gleichmäßigen Aufbau und damit den einzelnen Schneidflügeln 7 bis 10 einen möglichst gleichmäßigen Längsquerschnitt mit möglichst gleichen Wandstärken zu verleihen, wird der dem jeweiligen Bohrerwendelauslauf nachfolgende Schneidflügel 9 bzw. 7 einer spanabhebenden Zusatzbehandlung dahingehend unterzogen, daß der dem Wendelauslauf (Kante 17) nachfolgende Bereich 14 eine konkave Einschnürung oder Taillierung 15 erhält, die sich über die gesamte Außenmantelfläche des jeweiligen Schneidflügels 9, 7 erstreckt. Hierdurch erhält der zunächst materialstarke Bereich 14 einen Materialabtrag, der die Außenkontur des Bohrkopfes glockenförmig abgerundet gestaltet, wie dies prinzipiell bei dem Bohrwerkzeug gemäß der DE 28 56 205 (HILTI) jedoch ohne Förderwendel gezeigt ist. Durch diese Taillierung des der jeweiligen Förderwendel nachfolgenden Bereichs wird ein harmonischer abgerundeter Übergang zum jeweils nächstfolgenden Flügel bzw. nächstfolgenden Aussparung zwischen den Flügeln erreicht. Hierdurch kann der Bohrerkopf auch bei großen Werkzeugen schmal und zierlich gestaltet werden.

In den Figuren 2b und 2c sind diese charakteristischen Querschnittsverhältnisse der einzelnen Flügel nochmals gezeigt. Die Fig. 2b zeigt einen Längsschnitt durch die Flügel 7, 9 mit der Materialunterstützung der Förderwendel 4', 4'' im nachfolgenden Bereich 14, wobei die konkave Einschnürung 15 zu einem Materialquerschnitt 38 führt, der in seiner Wandstärke s₁ etwa gleich stark ist wie die Wandstärke s₂ des Querschnitts 39 der beiden Flügel 8, 10, die oberhalb der jeweiligen Förderwendelnut 4', 4'' liegen, d.h. nicht materialunterstützt sind. Hierdurch ergibt sich, daß alle Schneidflügel 7 bis 10 etwa den gleichen Querschnittsaufbau aufweisen, und damit insgesamt den symmetrischen Aufbau des Bohrkopfes bewirken.

Die Aussparungen 11, 11' im Bereich des Auslaufes 17 der jeweiligen Förderwendel 4', 4'' liegen auf einem größeren Bohrerkerndurchmesser d₁, da dieser Bereich wesentlich stärker ist als der Kerndurchmesser d₂ im Bereich der Aussparungen 12, 12'. Demzufolge müssen die Aussparungen 11, 11' in einer ca. 45°-Schräge 16 in den Auslauf der jeweiligen Förderwendel 4', 4'' (Auslaufkante 17) geführt werden. Demgegenüber können die Aussparungen 12, 12' nahezu senkrecht in den jeweiligen darunterliegenden Abschnitten der Förderwendel 4', 4'' geführt werden. Die zugehörige Auslauf schräge 18 kann deshalb sehr steil gehalten werden (siehe Fig. 1b).

Aus der Fig. 1a, 1b und insbesondere aus der Fig. 2a ist der genaue Aufbau des erfindungsgemäßen Bohrkopfes 3 im Hinblick auf den Schneidbesatz zu entnehmen. Zunächst weist jeder Schneidflügel 7 bis 10 jeweils ein Ringsegment 19 auf, welches in seinem stirnseitigen Bereich eine dachförmige Ausbildung mit einer ersten nach außen weisenden Schräge 21 und einer zweiten nach innen weisenden Schräge 22 ausgebildet ist. Wie aus Fig. 1b ersichtlich, weist jedes Ringsegment 19 zumindest auf seiner Außenschräge 21 wenigstens ein Schneidelement 23, 23' bzw. 24, 24' auf. Zusätzlich weisen die beiden Ringsegmente 19 der Schneidflügel 7, 9 auf der nach innen gerichteten Schräge 22 ein weiteres Schneidelement 25, 25' auf. Demzufolge weisen die beiden Schneidflügel 7, 9 auf ihren dachförmigen Schrägen 20 jeweils zwei Schneidelemente 24, 25 bzw. 24', 25' auf, die asymmetrisch mit den in Fig. 1b dargestellten Winkelangaben β angeordnet sind, wobei der Winkel β bei der mit 0 bezeichneten unteren Stellung in Fig. 1b beginnt. Gleichermaßen weisen die Schneidflügel 8, 10 nur auf ihre Außenschräge 21 jeweils ein Schneidelement 23, 23' auf, die symmetrisch auf dem jeweiligen Schneidflügel angordnet sind. Die angegebenen Winkel β₁ bis β₆ für die Anordnung der jeweiligen Schneidelemente folgen in den Schritten β₁ = 35° für das Schneidelement 25, β₂ = 55° für das Schneidelement 24, β₃ = 135° (Schneidelement 23), β₄ = 215° (Schneidelement 25'), β₅ = 235° (Schneidelement 24'), β₆ = 315° (Schneidelement 23').

Wie in Fig. 2a dargestellt, weist die topfförmige Ausbildung des Bohrkopfes 3 seitlich der Bohrkopfspitze 5 jeweils einen bogenförmigen oder halbkreisförmigen Verlauf auf, der als umlaufender, bogenförmiger Boden 28 bezeichnet ist. Dieser Boden weist einen Krümmungsradius R₁ auf, der bei einem Bohrwerkzeug mit einem Bohrerkopfdurchmesser D₁ = 65 mm in der Größenordnung von R₁ ≈ 8 bis 10 mm liegt. Im Gegensatz zu den bekannten Bohrkronen ist demnach der umlaufende Boden 28 der Schneidflügel stark gewölbt ausgebildet, so daß sich hierdurch stets ein axialer Schub auf das darin gesammelte Bohrmehl ergibt, um dieses in die Aussparungen 11, 12 hineinzuführen.

Wie aus Fig. 1b in Verbindung mit Fig. 2a ersichtlich, weist der bogenförmige Boden 28 beispielsweise im Schneidflügel 7 oder 10 ein weiteres Schneidelement 26 auf, welches unter einem Winkel α₂ ≈ 30° gegenüber einer achsparallelen Vertikalen 40 nach innen zur Bohrerachse 30 hin geneigt ist. Dabei bildet die Mittelachse 29 des Schneidelements 26 die Flächennormale auf die bogenförmige Fläche 28. Die Anordnung des Schneidelements 26 liegt im gleichen Winkelabstand β₆ wie die Anordnung des Schneidelements 23' auf der Schräge 21.

Neben dem Schneidelement 26 weist der bogenförmige Boden 28 ein weiteres Schneidelement 27 auf, welches ebenfalls um einen Winkel α₃ ≈ 30° gegenüber einer Achsparallelen 40 nach außen hin geneigt ist. Gemäß der zusätzlichen Darstellung in Fig. 1b ist dieses Schneidelement 27 radial weiter innen angeordnet als das Schneidelement 26.

Es befindet sich vorzugsweise hinter der Aussparung 12, in einem Winkelabstand β₇ = 90°. Die Mittelachse 29 bildet wiederum die Flächennormale auf die bogenförmige Grundfläche 28 des Bohrkopfes.

Die beiden Schneidelemente 24, 24' mit der Mittelachse 29 sowie die beiden Schneidelemente 25, 25' mit der Mittelachse 29' sind ebenso unter einem Winkel α₁ ≈ 30° gegenüber einer Vertikalen 40 geneigt angeordnet. Gleichermaßen bilden diese Mittelachsen 29, 29' die Flächennormalen auf die Flächen 21, 22 der dachförmigen Schräge 20.

Aus der Fig. 2a ist weiterhin ersichtlich, daß der bogenförmige Boden 28 bei Bohrwerkzeugen mit größeren Bohrdurchmesser D₁ im unteren Abschnitt wannenförmig ausgebildet sein kann, d.h. die Mittelpunkte 41, 41' der Radien R₁ liegen um einen Betrag S₃ seitlich auseinander, so daß sich ein entsprechender ebener Bodenbereich 42 mit der gleichen Breite S₃ ergibt.

In Fig. 1a ist ergänzend der Winkel δ ≈ 120 bis 130° für die dachförmige Schräge des Hartmetall-Schneidelements 6 dargestellt. Der Durchmesser D₂ der Bohrkopfspitze 5 beträgt bei einem Bohrwerkzeug von D₁ ≈ 65 mm D₂ ≈ 12 mm.

Die Länge l₁ der Förderwendel 4 ist derart bemessen, daß sie mindestens doppelt so groß ist wie der Durchmesser D₁, d.h. l₁ ≥ 2 x D₁.

Fig. 3a zeigt nochmals die Ansicht des Bohrwerkzeugs gemäß Fig. 1, Fig. 3b die Darstellung des unteren Einlaufbereiches 36, 36' der jeweiligen Förderwendel 4', 4''. Dieser Übergang oder Einlaufbereich der Förderwendel 4, 4' von dem Bohrerschaft 2 in den Wendelbereich ist derart ausgebildet, daß das radial außen liegende Ende 43, 43' über eine bogenförmige Kurve 37, 37' tangential zum Außendurchmesser D₄ des Bohrerschaftes 2 führt. Dieser bogenförmige oder spiralförmige Einlauf der jeweiligen Förderwendel ist in Fig. 3b mit den Pfeilen 44 dargestellt. Der weiterhin in Fig. 3b dargestellte Kurvenverlauf 45, 45' ergibt sich aus dem abgerundeten Übergang der jeweiligen benachbarten Förderwendel 4', 4''. Der zwischen den Kurven 37, 45 bzw. 37', 45' liegende Flächenbereich verläuft mit dem großen Krümmungsradius R₂ in den Bohrerschaft 2 ein (Fig. 3a), so daß Spannungsspitzen vermieden werden. Durch den stark abgerundeten Auslauf 37, 37' der jeweiligen Förderwendel 4', 4'' in den Bohrerschaft 2 wird weiterhin ein Klemmen der Förderwendelenden in einer Bohrungswandung vermieden.

Die Fig. 4 zeigt das komplette Bohrwerkzeug mit angesetztem Bohrerschaft 2, der in Fig. 4a nochmals isoliert dargestellt ist.

Der Bohrerschaft 2 weist eine Gesamtlänge l₃ auf, die im allgemeinen mehr als 300 mm beträgt. Der Bohrerschaft 2 wird im allgemeinen über eine Reibschweißverbindung 31 mit dem zylindrischen Ende 46 unterhalb der Förderwendel 4 zusammengefügt. Der Durchmesser D₄ an dieser Schnittstelle 31 ist größer als der Durchmesser D₅ des unteren Einspannteils 33, so daß der Bohrerschaft sich über seine Länge l₃ verjüngt.

Bei bekanntem Bohrwerkzeugen kann diese Verjüngung durch ein einstückiges konisches Bauteil oder durch zylindrische Absätze mit Querschnittssprüngen vorgenommen werden. Zylindrische Absätze zur Verjüngung des Durchmessers des Bohrerschaftes haben gegenüber einer konischen Ausführung den Nachteil, daß an jedem Durchmessersprung Spannungsspitzen aufgrund der schlagenden Beanspruchung des Bohrwerkzeugs entstehen können, die zu einer erhöhten Belastung des Bohrwerkzeuges führen. An den einzelnen Absätzen entstehen weiterhin aufgrund der Schlagimpulse Stoßwellenreflektionen, die sich nachteilig auf das Werkzeug und insbesondere die Festigkeit des Werkzeugs auswirken. Weiterhin wird aufgrund der Querschnittssprünge das Schwingungsverhalten eines solchen Werkzeugs negativ beeinflußt. Diese Kriterien treffen verstärkt auf ein Bohrwerkzeug mit einstückiger Förderwendel zu, da sich das Gewicht sowie das Schwingungverhalen der Förderwendel auch auf den nachfolgenden Bohrerschaft auswirkt.

Bei einer konischen Ausführung des Bohrerschaftes 2 sind diese Nachteile nicht in diesem Maße vorhanden. Ein solcher Bohrerschaft kann demzufolge höhere Bohrleistungen der Werkzeuge übertragen. Nachteilig an einer konischen Ausführung des Bohrerschaftes ist jedoch die ungünstige Aufnahme- und Spannmöglichkeit beim Reibschweißen und beim Richten des Bohrerschaftes. Insbesondere ergeben sich bei unterschiedlichen Längen des Bohrerschaftes sehr unterschiedliche Kegelwinkel, die Spezialspannbacken oder spezielle Spannzangen zum Einspannen eines solchen konischen Schaftes erfordern.

Demzufolge sieht die Erfindung vor, daß der Bohrerschaft 2 vom unteren Einsteckende bzw. Einspannteil 33 bis zum oberen Bohrkopfanschluß stufenweise gestaltet ist, wobei die Übergänge der Stufen jeweils konisch ausgeführt sind. Durch diese Ausführung wird der Vorteil der Leistungssteigerung, d.h. des besseren Durchgangs der Schlagimpulse und der Vermeidung von Reflektionen an den Absätzen erreicht. Die absatzweise zylindrische Ausführung ermöglicht darüberhinaus ein problemloses Aufnehmen und Einspannen des Bohrerschaftes sowohl bei der Herstellung der Reibschweißverbindung 31 als auch beim Richten eines solchen Werkzeugs. Bei unterschiedlichen Längen des Bohrerschaftes lassen sich die jeweiligen Bereiche jeweils optimal gestalten. Messungen haben ergeben, daß durch diese Maßnahmen erhebliche Leistungssteigerungen erreicht werden können. Im Ausführungsbeispiel eines solchen Bohrerschaftes nach Fig. 4 ist der Bohrerschaft 2 mit der Förderwendel 4 über die Reibschweißverbindung 31 verbunden, wobei wenigstens der oberste Teil 32 mit der Länge l₄ als zylindrisches Schaftteil 32 ausgebildet ist und wobei zwischen diesem zylindrischen Schaftteil 32 und dem unteren Einspannteil 33 für die Antriebsmaschine insbesondere zwei konische Schaftteilabschnitte 34, 35 mit einer Länge l₅ und l₇ vorgesehen sind.

Der Bohrerschaft 2 besteht demnach abschnittsweise aus einem oberen zylindrischen Abschnitt 32 mit der Länge l₄, eine nachfolgenden konischen Abschnitt 34 mit der Länge l₅, einem weiteren zylindrischen Schaftabschnitt 47 mit der Länge l₆ und einem weiteren konischen Schaftabschnitt 35 mit der Länge l₇, dem sich das Einspannteil 33 mit der Länge l₈ anschließt. Die Längen l₄, l₆ der zylindrischen Schaftabschnitte 32, 47 weisen eine axiale Länge auf, die vorzugsweise zwei- bis viermal dem oberen Schaftdurchmesser D₄ entsprechen, um eine ausreichende Länge zum Einspannen dieses Schaftteils zu erhalten.

Durch diese Maßnahmen kann eine Steigerung der Bohrleistung durch eine bessere Übertragung der Schlagenergie vom Einsteckende 33 zum Bohrkopf hin erzielt werden, da insbesondere keine Reflektionen des Schlagimpulses an Durchmessersprüngen entstehen. Dennoch kann der Bohrerschaft an seinen zylindrischen Teilen problemlos in ein übliches Spannfutter oder Backenfutter oder in sonst üblichen Spannvorrichtungen eingesetzt werden.

## Patentansprüche

1. Bohrwerkzeug, insbesondere Gesteinsbohrer zur Herstellung von Durchbrüchen in Beton oder Mauerwerk oder dgl., mit einem Bohrerschaft sowie mit einem mit Hartmetall bestückten, einen weitestgehenden symmetrischen Aufbau aufweisenenden Bohrkopf, welcher sich radial erstreckende, einen weitestgehend gleichen Längsquerschnitt aufweisende Schneidflügel umfaßt, wobei dem Bohrkopf eine einstückig mit diesem verbundene Förderwendel zugeordnet ist und wenigstens eine Aussparung im Bohrkopf als Bohrmehlauslauf in der zugehörigen Förderwendel mündet, dadurch gekennzeichnet, daß der Übergang zwischen Bohrkopf (3) und Förderwendel (4) eine umlaufende konkave Einschnürung (15) derart aufweist, daß der Bohrkopf (3) mit Förderwendelauslauf einen in Seitenansicht glockenförmigen, symmetrischen Aufbau erhält.

2. Bohrwerkzeug nach Anspruch 1, dadurch gekennzeichnet, daß vier von Aussparungen (11, 11', 12, 12') unterbrochene Schneidflügel (7 - 10) mit radial außenliegenden, sich axial erstreckenden Ringsegmenten (19) zwei gegenüberliegende Aussparungen (11, 11') oder Auskehlungen zugeordnet sind, die jeweils einen zur Bohrlängsachse (30) hin gerichteten schrägen Auslauf (16) von ca. 45° gegenüber einer Achsparallelen zur Bohrerlängsachse (30) aufweisen, die in den Auslauf (17) der jeweiligen Bohrmehlnut einer doppelgängigen Förderwendel (4', 4'') münden, und daß zwei weitere Aussparungen (12, 12') einen weitestgehend achsparallelen Auslauf mit einer steilen Schräge (18) zu den darunterliegenden Förderwendeln (4', 4'') aufweisen.

3. Bohrwerkzeug nach einem der vorhergehenden Ansprüche, dadurch gekennzeichnet, daß der Außendurchmesser (D₁) des Bohrkopfes um etwa 10 % größer ist als der Außendurchmesser (D₃) der Förderwendel (4).

4. Bohrwerkzeug nach einem der vorhergehenden Ansprüche, dadurch gekennzeichnet, daß die axiale Länge (l₁) der Förderwendel (4) wenigstens doppelt so groß ist wie der Außendurchmesser (D₁) des Bohrkopfes (3).

5. Bohrwerkzeug nach einem der vorhergehenden Ansprüche, dadurch gekennzeichnet, daß der Bohrkopf (3) topfförmig ausgebildet ist und einen zu einer Zentrierspitze hin halbkreisförmig gewölbten, umlaufenden Boden (28) aufweist.

6. Bohrwerkzeug nach einem der vorhergehenden Ansprüche, dadurch gekennzeichnet, daß die Stirnseite der Schneidflügel (7 bis 10) Ringsegmente (19) mit einem dachförmigen oder V-förmigen Querschnitt (20) aufweist, und daß wenigstens die radial außen liegenden Schrägen (21) der dachförmigen Fläche (20) Hartmetall-Schneidstifte (23, 23'; 24, 24') aufweisen.

7. Bohrwerkzeug nach einem der vorhergehenden Ansprüche, dadurch gekennzeichnet, daß die radial innenliegende schräge Fläche (22) der dachförmigen Stirnfläche (20) jedes Ringsegments (19) wenigstens bei zwei gegenüberliegenden Schneidflügeln (7, 9) Hartmetall-Schneidstifte (25, 25') aufweist.

8. Bohrwerkzeug nach einem der vorhergehenden Ansprüche, dadurch gekennzeichnet, daß wenigstens ein Teil der Hartmetall-Schneidstifte (24, 24', 25, 25') auf der dachförmigen Stirnfläche (20) der Schneidflügel (8, 10) asymmetrisch angeordnet sind.

9. Bohrwerkzeug nach einem der vorhergehenden Ansprüche, dadurch gekennzeichnet, daß ein bogenförmiger Boden (28) in einem topfförmigen Bohrkopf (3) vorgesehen ist, der wenigstens zwei, asymmetrisch und in unterschiedlichen radialen Abständen zur Bohrerlängsachse (30) angeordnete Schneidstifte (26, 27) aufweist.

10. Bohrwerkzeug nach einem der vorhergehenden Ansprüche, dadurch gekennzeichnet, daß der radial außenliegende Hartmetall-Schneidstift (26) im bogenförmigen Boden (28) in dem nach dem Auslauf (17) der Förderwendel (4, 4') vorhandenen Wandungsabschnitt (14) angeordnet ist.

11. Bohrwerkzeug nach einem der vorhergehenden Ansprüche, dadurch gekennzeichnet, daß die Mittelachsen (19, 29') aller Hartmetallstifte einen Winkel α₁ = *α*₂ etwa = 30° gegenüber einer achsparallelen Vertikalen (40) einschließen und daß die Mittelachsen (29, 29') jeweils die Flächennormalen auf die Einsatzflächen (20, 28) der Hartmetallstifte bilden.

12. Bohrwerkzeug nach einem der vorhergehenden Ansprüche, dadurch gekennzeichnet, daß wenigstens ein radial innenliegenden Schneidelement (27) im bogenförmigen Boden (28) im Bereich des schrägen Auslaufs (11, 12) angeordnet ist.

13. Bohrwerkzeug nach einem der vorhergehenden Ansprüche, dadurch gekennzeichnet, daß der Förderwendelrücken (49) der Förderwendel (4', 4'') im Bereich des Förderwendeleinlaufs (48) am Bohrerschaft (2) ausgehend vom Außendurchmesser (D₃) sich bogenförmig oder spiralförmig an den Schaftdurchmesser (2) annähert und tangential übergeht, wobei der Förderwendeleinlauf (48) weitestgehend an der Bohrerschaftmantelfläche beginnt.

14. Bohrwerkzeug nach Anspruch 1, dadurch gekennzeichnet daß, der Bohrerschaft (2) über eine Reibschweißverbindung (31) verlängert ist, wobei wenigstens der der Förderwendel (4) zugewandte Teil (32) als zylindrisches Schaftteil (32) ausgebildet ist und daß zwischen diesem zylindrischen Schaftteil (32) und einem zylindrischen Einspannteil (33) für die Antriebsmaschine wenigstens ein oder zwei konische Schaftteilabschnitte (34, 35) vorgesehen sind.

15. Bohrwerkzeug nach Anspruch 14, dadurch gekennzeichnet, daß der Bohrerschaft (2) abschnittsweise aus einem oberen zylindrischen Schaftabschnitt (32), einem nachfolgenden konischen Schaftabschnitt (34), einem weiteren zylindrischen Schaftabschnitt (47) und einem weiteren konischen Schaftabschnitt (35) ausgebildet ist, dem sich der zylindrische Einspannteil (33) anschließt.

16. Bohrwerkzeug nach Anspruch 14 oder Anspruch 15, dadurch gekennzeichnet, daß die zylindrischen Schaftabschnitte (32, 47) eine axiale Länge (l₄, l₆) aufweisen, die wenigstens das zwei- bis vierfache des oberen Schaftdurchmessers (D₄) entspricht.

## Claims

1. Drilling tool, in particular a rock drill for producing openings in concrete or masonry or the like, with a drill shank and a carbide-tipped drill head having a largely symmetrical construction, which comprises cutting blades extending radially and having a largely identical longitudinal cross-section, in which case associated with the drill head is a conveying helix connected in one piece to the latter and at least one recess in the drill head opens as a drillings outlet in the associated conveying helix, characterised in that the transition between the drill head (3) and conveying helix (4) comprises a peripheral, concave constriction (15) so that the drill head (3) with the conveying helix outlet acquires a symmetrical construction which is in the shape of a bell in side view.

2. Drilling tool according to Claim 1, characterised in that associated with four cutting vanes (7-10) interrupted by recesses (11, 11', 12, 12') with radially external, axially extending ring segments (19) are two opposite recesses (11, 11') or channels, which respectively comprise an inclined outlet (16) directed towards the longitudinal axis (30) of the drill, which outlet has an angle of approximately 45° with respect to a line axis parallel to the longitudinal axis (30) of the drill, which open into the outlet (17) of the respective drillings groove of a double conveying helix (4', 4"), and that two further recesses (12, 12') have a largely axis parallel outlet with a steep bevel (18) to the conveying helixes (4', 4") lying therebelow.

3. Drilling tool according to one of the preceding Claims, characterised in that the outer diameter (D₁) of the drill head is approximately 10% larger than the outer diameter (D₃) of the conveying helix (4).

4. Drilling tool according to one of the preceding Claims, characterised in that the axial length (l₁) of the conveying helix (4) is at least twice as large as the outer diameter (D₁) of the drill head (3).

5. Drilling tool according to one of the preceding Claims, characterised in that the drill head (3) has a cup-shaped construction and comprises a circular base (28) curved in the shape of a semicircle towards a centering point.

6. Drilling tool according to one of the preceding Claims, characterised in that the end face of the cutting blades (7 to 10) comprises ring segments (19) with a roof-shaped or V-shaped cross-section (20), and that at least the radially outer bevels (21) of the roof-shaped surface (20) comprise carbide cutting pins (23, 23'; 24, 24').

7. Drilling tool according to one of the preceding Claims, characterised in that the radially inner, inclined surface (22) of the roof-shaped end face (20) of each ring segment (19) at least in the case of two opposing cutting blades (7, 9), comprises carbide cutting pins (25, 25').

8. Drilling tool according to one of the preceding Claims, characterised in that at least part of the carbide cutting pins (24, 24', 25, 25') are arranged asymmetrically on the roof-shaped end face (20) of the cutting blades (8, 10).

9. Drilling tool according to one of the preceding Claims, characterised in that a curved base (28) is provided in a cup-shaped drill head (3), which comprises at least two cutting pins (26, 27) arranged asymmetrically and at different radial distances from the longitudinal axis (30) of the drill.

10. Drilling tool according to one of the preceding Claims, characterised in that the radially outer carbide cutting pin (26) is located in the curved base (28) in the wall section (14) present after the outlet (17) of the conveying helix (4, 4').

11. Drilling tool according to one of the preceding Claims, characterised in that the central axes (19, 29') of all the carbide pins enclose an angle α₁ = α₂ approximately = 30° with respect to an axis parallel vertical line (40) and that the central axes (29, 29') respectively form the surface normals to the insert surfaces (20, 28) of the carbide pins.

12. Drilling tool according to one of the preceding Claims, characterised in that at least one radially inner cutting member (27) in the curved base (28) is located in the region of the inclined outlet (11, 12).

13. Drilling tool according to one of the preceding Claims, characterised in that the conveying helix back (49) of the conveying helix (4', 4") in the region of the conveying helix inlet (48) on the drill shank (2), starting from the outer diameter (D₃), approaches the shank diameter (2) in a curved or spiral manner and passes over tangentially, the conveying helix inlet (48) largely beginning at the surface of the drill shank.

14. Drilling tool according to Claim 1, characterised in that the drill shank (2) is extended by way of a friction weld connection (31), in which case at least the part (32) facing the conveying helix (4) is constructed as a cylindrical shank part (32) and that provided between this cylindrical shank part (32) and a cylindrical clamping part (33) for the drive machine are at least one or two conical shank part sections (34, 35).

15. Drilling tool according to Claim 14, characterised in that the drill shank (2) is constructed in sections from an upper cylindrical shank section (32), a successive conical shank section (34), a further cylindrical shank section (47) and a further conical shank section (35), adjoining which is the cylindrical chucking part (33).

16. Drilling tool according to Claim 14 or Claim 15, characterised in that the cylindrical shank sections (32, 47) have an axial length (l₄, l₆), which corresponds at least to twice to four times the upper shank diameter (D₄).

## Revendications

1. Outil perforateur, en particulier fleuret à roche pour la réalisation de fractures dans du béton ou des ouvrages de maçonnerie ou analogues, comportant une tige, ainsi qu'une tête pourvue de métal dur, présentant une réalisation sensiblement symétrique et comprenant des ailes tailleuses qui s'étendent radialement et qui présentent une section transversale longitudinale largement identique, une hélice convoyeuse reliée en une seule pièce à la tête étant associée à cette dernière, et au moins un évidement dans la tête débouchant, comme sortie de poussière de forage, dans l'hélice convoyeuse associée,
caractérisé en ce que le passage entre la tête (3) et l'hélice convoyeuse (4) présente une striction (15) périphérique et concave de sorte que la tête (3) présente avec la sortie de poussière de forage une réalisation en forme de calotte en vue latérale et symétrique.

2. Outil perforateur selon la revendication 1,
caractérisé en ce que quatre ailes tailleuses (7-10) interrompues par des évidements (11, 11', 12, 12') présentant des segments annulaires (19) situés radialement à l'extérieur et s'étendant axialement, sont associées à deux évidements (11, 11') ou gorges opposés, qui présentent à chaque fois une sortie (16) inclinée et orientée vers l'axe longitudinal d'outil (30) d'à peu près 45° par rapport à une parallèle à l'axe longitudinal d'outil (30) qui débouche dans la sortie (17) de la gorge à poussière de forage correspondante d'une hélice convoyeuse (4', 4") à double pas, et en ce que deux évidements supplémentaires (12, 12') présentent une sortie largement parallèle à l'axe et présentant un biseau (18) raide vers les hélices convoyeuses (4', 4") situées au-dessous.

3. Outil perforateur selon l'une des revendications précédentes,
caractérisé en ce que le diamètre externe (D₁) de la tête est plus grand à peu près de 10% que le diamètre externe (D₃) de l'hélice convoyeuse (4).

4. Outil perforateur selon l'une des revendications précédentes,
caractérisé en ce que la longueur axiale (l₁) de l'hélice convoyeuse (4) est au moins le double du diamètre externe (D₁) de la tête (3).

5. Outil perforateur selon l'une des revendications précédentes,
caractérisé en ce que la tête (3) est réalisée en forme de bol et comporte un fond (28) périphérique et cintré en forme de demi-cercle vers une pointe de centrage.

6. Outil perforateur selon l'une des revendications précédentes,
caractérisé en ce que la face frontale de l'aile tailleuse (7 à 10) comporte des segments annulaires (19) présentant une section transversale (20) en forme de toit ou en forme de V, et en ce qu'au moins les biseaux (21) de la face (20) en forme de toit, situés radialement à l'extérieur, comportent des broches tailleuses en métal dur (23, 23' ; 24, 24').

7. Outil perforateur selon l'une des revendications précédentes,
caractérisé en ce que la face (22) inclinée et située radialement à l'intérieur de la face frontale (20) en forme de toit de chaque élément annulaire (19) présente, au moins pour deux ailes tailleuses (7, 9) opposées, des broches tailleuses en métal dur (25, 25').

8. Outil perforateur selon l'une des revendications précédentes,
caractérisé en ce qu'au moins une partie des broches tailleuses en métal dur (24, 24', 25, 25') est agencée de façon asymétrique sur la face frontale (20) en forme de toit de l'aile tailleuse (8, 10).

9. Outil perforateur selon l'une des revendications précédentes,
caractérisé en ce que l'on prévoit un fond (28) en forme d'arc dans une tête (3) en forme de bol, qui comporte au moins deux broches tailleuses (26, 27) asymétriques et agencées dans des écartements radiaux différents vers l'axe longitudinal d'outil (30).

10. Outil perforateur selon l'une des revendications précédentes,
caractérisé en ce que la broche tailleuse en métal dur (26) située radialement à l'extérieur est agencée dans le fond (28) en forme d'arc, dans le tronçon de paroi (14) existant après la sortie (17) de l'hélice convoyeuse (4, 4').

11. Outil perforateur selon l'une des revendications précédentes,
caractérisé en ce que l'axe central (19, 29') de toutes les broches en métal dur présente un angle α1 = α2, valant à peu près 30°, par rapport à une verticale (40) parallèle à l'axe, en ce que les axes centraux (29, 29') forment à chaque fois les normales des surfaces d'introduction (20, 28) des broches en métal dur.

12. Outil perforateur selon l'une des revendications précédentes,
caractérisé en ce qu'au moins un élément tailleur (27) situé radialement à l'intérieur est agencé dans le fond (28) en forme d'arc dans la zone de la sortie (11, 12) inclinée.

13. Outil perforateur selon l'une des revendications précédentes,
caractérisé en ce que le dos (49) de l'hélice convoyeuse (4', 4") dans la zone de l'entrée (48) de l'hélice convoyeuse sur la tige (2), s'approche ou passe tangentiellement, à partir du diamètre externe (D₃), en forme d'arc ou en forme de spirale, dans le diamètre de tige (2), l'entrée (48) de l'hélice convoyeuse commençant le plus loin possible sur la face d'enveloppe de la tige.

14. Outil perforateur selon l'une des revendications précédentes,
caractérisé en ce que la tige (2) est prolongée par l'intermédiaire d'une liaison (31) à soudage par friction, au moins la partie (32) en regard de l'hélice convoyeuse (4) étant réalisée sous forme d'une partie de tige (32) cylindrique, et en ce que l'on prévoit, entre cette partie de tige (32) cylindrique et une partie de montage (33) cylindrique pour la machine d'entraînement, au moins un ou deux tronçons partiels de tige (34, 35) coniques.

15. Outil perforateur selon la revendication 14, caractérisé en ce que la tige (2) est réalisée, par tronçons, d'un tronçon de tige (32) supérieur cylindrique, d'un tronçon de tige (34) conique suivant, d'un autre tronçon de tige (47) cylindrique et d'un autre tronçon de tige (35) conique, auquel est raccordée la partie de montage (33) cylindrique.

16. Outil perforateur selon la revendication 14 ou la revendication 15,
caractérisé en ce que les tronçons de tige (32, 47) cylindriques présentent une longueur axiale (l₄, l₆) qui correspond au moins au double jusqu'au quadruple du diamètre de tige (D₄) supérieur.
